# FASCICULE DE BREVET EUROPEEN

(11) **EP 0 751 297 B1**
(45) Date de publication et mention de la délivrance du brevet: **18.09.2002**
(21) Numéro de dépôt: 96401388.2
(22) Date de dépôt: 24.06.1996
(51) Int. Cl.: F04D 19/04

(54) **Pompe turbomoléculaire**
Turbomolekularpumpe
Turbo molecular pump

(30) Priorité: 30.06.1995 FR 9507922
(43) Date de publication de la demande: 02.01.1997
(73) Titulaire: ALCATEL, 75008 Paris (FR)
(72) Inventeur: Broisin, Jean-Claude, 74000 Annecy (FR); Dauvillier, Olivier, 74000 Annecy (FR); Perrillat-Amede, Denis, 74000 Annecy (FR)
(74) Mandataire: Lamoureux, Bernard

(56) Documents cités:
- EP-A- 0 129 709
- EP-A- 0 603 694
- CH-A- 674 785
- DE-A- 2 218 615
- FR-A- 2 224 009

## Description

La présente invention concerne une pompe turbomoléculaire.

En particulier l'invention concerne une pompe turbomoléculaire comprenant un rotor et un stator, du type comportant au moins des étages à ailettes rotoriques et statoriques alternés, et dans laquelle, le rotor est en forme de cloche et le stator comprenant au moins une partie externe portant les ailettes statoriques et une partie interne pénétrant dans le rotor en forme de cloche.

Habituellement, cet ensemble est placé dans un carter externe délimitant à une extrémité un orifice d'aspiration et comportant une bride de fixation pour sa liaison à une enceinte à vider et dont l'autre extrémité est fixée à ladite partie interne du stator contre un rebord périphérique de cette partie interne. Ce carter, en outre, assure le maintien de la partie statorique externe portant les ailettes, constitué d'un empilement alternatif de disques ailetés et d'entretoises.

Cependant, une solution connue consiste en ce que ce carter n'est pas solidaire de cet ensemble, mais appartient au contraire à la chambre ou enceinte à vider. Dans ce cas, l'ensemble de la pompe sans carter est enfilé dans ce "carter" lié à la chambre à vide, ce carter jouant toutes les fonctions d'un carter lié à la pompe. L'avantage est que l'on évite le joint côté aspiration, joint qui est nécessaire dans le cas où la pompe possède son propre carter car il est nécessaire d'assurer l'étanchéité entre la bride de la pompe, située à l'extrémité du carter, côté aspiration, et la bride de fixation de cette pompe sur la chambre à vider. Or ce joint, s'il est en élastomère, a l'inconvénient de dégazer fortement et donc d'augmenter la pression des gaz résiduels et, s'il s'agit d'un joint métallique, il présente l'inconvénient que l'effort d'écrasement nécessaire pour assurer l'étanchéité est important et nécessite donc des brides de dimensions importantes.

La présente invention a donc pour but de proposer une pompe turbomoléculaire du type définie ci-dessus, insérable dans un carter appartenant à une chambre à vider, mais sur laquelle on peut aussi, bien entendu, venir enfiler et fixer un carter indépendant ne serait-ce que pour venir la relier à une enceinte à vider ne possédant pas de "carter intégré" mais seulement, et classiquement, une bride standard de liaison. L'invention a pour but de proposer, dans ce cadre, un diamètre d'aspiration du carter plus grand que ce qui est actuellement connu, avec un premier étage des ailettes rotoriques ayant conséquement un diamètre plus grand également. Un autre but est de simplifier le carter et le montage.

L'invention a ainsi pour objet une pompe turbomoléculaire comprenant un rotor et un stator, du type comportant au moins des étages à ailettes rotoriques et statoriques alternés, et dans laquelle, le rotor est en forme de cloche et le stator comprend au moins une partie externe formée de deux demi-stators monobloc se joignant dans un plan diamétral et portant les ailettes statoriques, et une autre partie fermant la pompe côté refoulement, dans laquelle
- chaque demi-stator est positionné axialement en s'accrochant par une portée située à l'extrémité opposée à l'aspiration, dans une gorge complémentaire circulaire de ladite partie interne du stator,
- ladite autre partie est une partie interne pénétrant dans le rotor en forme de cloche, ladite partie interne fermant la pompe côté refoulement et comportant un rebord périphérique externe formant bride,
- le diamètre extérieur du premier étage aileté du rotor, côté aspiration, correspond, au jeu de fonctionnement près nécessaire pour la libre rotation du rotor lorsque la pompe est en condition de fonctionnement, au diamètre extérieur de la partie externe du stator.

Une pompe turbomoléculaire selon le préambule de la revendication 1 est divulguée dans le document FR-A-2 224 009.

On va maintenant donner la description d'un exemple de mise en oeuvre de l'invention en se reportant au dessin annexé dans lequel :

La figure 1 montre en coupe axiale une pompe turbumoléculaire selon l'invention.

La figure 2 montre la pompe de l'invention avec son carter propre, indépendant.

La figure 3 montre la pompe de l'invention introduite dans un carter appartenant à une chambre à pomper.

En se référant à la figure 1, on voit une pompe turbumoléculaire comprenant un rotor 1 et un stator 2.

Le rotor 1 comporte une pluralité d'étages ailetés 1A à 1G, il est en forme de cloche et il porte un arbre central 3. Le stator 2 comprend une partie externe 2' et une partie interne 2".

La partie externe 2' comporte également une pluralité d'étages ailetés 2A à 2F, qui alternent avec ceux du rotor. La partie interne 2" du stator pénètre dans le rotor et elle comporte une portion qui ferme la pompe côté refoulement et qui comporte un rebord périphérique externe 4 formant bride. Cette partie est percée d'un orifice de refoulement 5. Le rotor 1 est supporté dans le stator 2 par deux paliers 6 et 7 et il est entraîné en rotation par un moteur électrique comportant un stator 8 et un rotor 9. La partie externe 2' du stator est formée de deux demi-stators 2'A et 2'B (figures 2 et 3) séparés, et se joignant, par un plan diamétral 10. Chaque demi-stator 2'A et 2'B est monobloc, les différents étages d'ailettes 2A à 2F et le demi-cylindre les portant constituant une seule et même pièce, les deux demi-rotors provenant d'ailleurs d'un cylindre unique coupé en deux dans le plan diamétral 10.

La partie interne 2" du stator 2 porte une gorge circulaire 11 qui positionne axialement chaque demi-stator 2'A et 2'B. A cet effet, chaque demi-stator comporte à son extrémité située du côté opposé à l'aspiration une portée 12 de section complémentaire de la gorge 11.

Les deux demi-rotors 2'A et 2'B viennent ainsi s'assembler en "s'accrochant" dans la gorge 11 par cette portée 12. Le tout est maintenu par l'introduction de l'ensemble dans un cylindre ajusté servant de carter et qui peut être, soit un véritable carter 13 comme le montre la figure 2, soit un simple cylindre 14 appartenant à une chambre 15 d'une machine quelconque 16 comme le montre la figure 3. Dans ce dernier cas, la pompe est fixée à la machine 16 par la bride 4 de la pompe côté refoulement contre une surface plane 19 de l'extrémité du cylindre 14 perpendiculaire à l'axe de la pompe.

Dans le cas de la figure 2 , le carter 13 est également fixé à la bride 4 et il comporte, côté aspiration, une bride 17 pour sa liaison à une enceinte à vider. Un joint 18 est placé entre la bride 4 et le carter 13, ou le cylindre 14.

Enfin, le premier étage d'ailettes 1A, côté aspiration du rotor 1, a un diamètre extérieur qui correspond, au jeu près de fonctionnement nécessaire pour la rotation du rotor, à celui du diamètre extérieur de la partie externe 2' du stator, ou de celui du cylindre 14, ou du carter 13, dans lequel la pompe est introduite.

Ainsi, grâce à l'invention, l'orifice d'aspiration et le diamètre du premier étage 1A rotorique, quasi identique, au jeu près, est bien entendu supérieur à ce qu'il est dans l'art antérieur puisque dans l'art antérieur, le carter sert au serrage et à l'assemblage du stator constitué par un empilement alternatif de disque à ailettes et d'entretoises, il s'ensuit que le carter, côté aspiration, comporte un épaulement contre lequel s'appuie l'extrémité supérieure du stator d'où un rétrécissement nécessaire de l'orifice d'aspiration et du diamètre du premier étage d'ailettes 1A du rotor. Le montage est en outre très simplifié ainsi que le carter 13, ou le cylindre 14, car il suffit d'un trou lisse de diamètre unique se terminant par une surface plane 19 perpendiculaire à l'axe de la pompe pour la fixation à la bride 4.

## Revendications

1. Pompe turbomoléculaire comprenant un rotor (1) et un stator (2), du type comportant au moins des étages à ailettes rotoriques (1A à 1G) et statoriques (2A à 2F) alternés, et dans laquelle, le rotor (1) est en forme de cloche et le stator (2) comprend au moins une partie externe (2') formée de deux demi-stators (2'A, 2'B) monobloc se joignant dans un plan diamétral (10) et portant les ailettes statoriques (2A à 2F), et une autre partie fermant la pompe côté refoulement, **caractérisée en ce que**
- chaque demi-stator est positionné axialement en s'accrochant par une portée (12) située à l'extrémité opposée à l'aspiration, dans une gorge (11) complémentaire circulaire de ladite partie interne (2") du stator,
- ladite autre partie est une partie interne (2") pénétrant dans le rotor (1) en forme de cloche, ladite partie interne fermant la pompe côté refoulement et comportant un rebord périphérique externe formant bride (4),
- le diamètre extérieur du premier étage aileté (1A) du rotor, côté aspiration, correspond, au jeu de fonctionnement près nécessaire pour la libre rotation du rotor lorsque la pompe est en condition de fonctionnement, au diamètre extérieur de la partie externe (2') du stator (2).

2. Pompe turbomoléculaire selon la revendication 1, **caractérisée en ce qu'**elle comporte un carter (13) venant s'enfiler en s'ajustant sur le diamètre extérieur de la partie externe (2') du stator (2) et se fixer sur ladite bride (4), ledit carter comportant, côté aspiration, une bride (17) de fixation.

## Patentansprüche

1. Turbo-Molekularpumpe mit einem Rotor (1) und einem Stator (2) vom Typ mit zumindest abwechselnd angeordneten Schaufelstufen des Rotors (1A bis 1G) und des Stators (2A bis 2F), bei der der Rotor (1) glockenförmig ist und der Stator (2) mindestens ein äußeres Teil (2') aufweist, das aus zwei einstückigen Stator-Halbstücken (2'A, 2'B) besteht, die in einer diametralen Ebene (10) aneinanderstoßen und die Statorschaufeln (2A bis 2F) tragen, und einem anderen Teil, das die Pumpe druckseitig verschließt, **dadurch gekennzeichnet, dass**
- jede Statorhälfte in axialer Richtung positioniert ist, indem sie mittels eines Tragstückes (12), das sich an einem entgegengesetzt zur Ansaugseite befindlichen Ende befindet, in eine ein Gegenstück bildende kreisförmige Rille (11) des inneren Teiles (2") des Stators eingehängt ist,
- dieses andere Teil ein inneres Teil (2") ist, das in den glockenförmigen Rotor (1) hineinragt, wobei das innere Teil die Pumpe druckseitig verschließt und eine Außenumfangskante aufweist, die einen Flansch (4) bildet,
- der Außendurchmesser der ersten Schaufelstufe (1A) des Rotors auf der Ansaugseite, bei einem engen Betriebsspiel, das für ein freies Drehen des Motors im Betriebszustand der Pumpe erforderlich ist, dem Außendurchmesser des äußeren Teils (2') des Stators (2) entspricht.

2. Turbo-Molekularpumpe nach Anspruch 1, **dadurch gekennzeichnet, dass** sie ein Gehäuse (13) aufweist, das auf den Außendurchmesser des äußeren Teils (2A) des Stators (2) aufgeschoben wird und sich an diesem ausrichtet und am Flansch (4) befestigt wird, wobei das Gehäuse ansaugseitig einen Befestigungsflansch (17) aufweist.

## Claims

1. A molecular drag pump comprising a rotor (1) and a stator (2), the pump being of the type including at least alternating finned stages (1A to 1G; 2A to 2F) of the rotor and of the stator, and in which the rotor (1) is bell-shaped, while the stator (2) includes at least one external portion (2') made up of two single-piece half-stators (2'A, 2'B) that meet in a diametral plane (10) and carrying the stator fins (2A to 2F) and another portion closing the pump at its delivery end, the pump being **characterized in that**:
- each half-stator is positioned axially by having a bearing surface (12) situated at its end remote from its suction end that hooks into a complementary circular groove (11) of said internal portion (2") of the stator;
- said other portion is an internal portion (2") penetrating into the bell-shaped rotor (1), said internal portion closing the pump at its delivery end and including a flange-forming external peripheral rim (4); and
- the outside diameter of the first finned stage (1A) of the rotor at its suction end corresponds, ignoring operating clearance required to enable the rotor to rotate freely when the pump is in operation, to the outside diameter of the external portion (2') of the stator (2).

2. A molecular drag pump according to claim 1, **characterized in that** it includes a casing (13) that is engaged at a close fit over the outside diameter of the external portion (2') of the stator (2) and that fixes to said flange (4), said casing including a fixing flange (17) at its suction end.
